# EUROPÄISCHE PATENTANMELDUNG

(11) **EP 1 008 815 A1**
(43) Veröffentlichungstag der Anmeldung: **14.06.2000**
(21) Anmeldenummer: 99204169.9
(22) Anmeldetag: 07.12.1999
(51) Int. Cl.: F24F 3/147, F28D 9/00

(54) **Wärmeaustauscher für eine Lüftungsanlage**

(30) Priorität: 08.12.1998 CH 243698
(71) Anmelder: Kunz, Hans Rudolf, 4800 Zofingen (CH)
(72) Erfinder: Kunz, Hans Rudolf, 4800 Zofingen (CH)
(74) Vertreter: Spierenburg, Pieter

(57) **Zusammenfassung**

Es wird ein neuartiger Wärmetauscher (1) für eine Lüftungsanlage mit Austauschflächen beschrieben, längs welcher auf der einen Seite die warme Abluft (8) und auf der anderen Seite die kalte Zuluft (9) geführt wird. Er zeichnet sich dadurch aus, dass die Austauschflächen (4) aus einem nicht-metallischen, feuchteaustauschenden Material hergestellt sind.

## Beschreibung

Die Erfindung betrifft einen Wärmetauscher für eine Lüftungsanlage nach dem Oberbegriff des Patentanspruchs 1.

Wärmetauscher für Lüftungsanlagen werden vorzugsweise aus Aluminium hergestellt. Dabei werden Plattenwärmetauscher oder Kreuzstromwärmetauscher hergestellt, bei welchen die Abluft an den Platten entlang geführt wird und diese aufgewärmt werden. Die Zuluft wird ebenfalls an den Aluminium-Platten entlang geführt, jedoch auf der gegenüberliegenden Seite, so dass diese erwärmt wird. Der Austausch ist von der Grösse der Austauschfläche und der Luftmenge abhängig und kann einr elativ hohes Rendement vorweisen. Die aufgewärmte Zuluft wird wegen der tieferen Temperaturen und der entsprechend tiefen Luftfeuchte entionisiert. Dieser Nachteil kann beispielsweise mit einem rotierenden Luftwärmetauscher behoben werden, wobei jedoch keine klare Trennung zwischen der abgeführten Abluft und der zugeführten Zuluft mehr vorgenommen werden kann. Die oben beschriebenen Wärmetauscher sind wegen der relativ komplexen Anordnung und der verwendeten Materialien verhältnismässig teuer.

Der vorliegenden Erfindung liegt nun die Aufgabe zugrunde, ein Wärmetauscher anzugeben, der die Nachteile der bekannten nicht mehr aufweist und zudem auf einer besonders einfachen Art herstellbar und dementsprechend kostengünstig ist.

Diese Aufgabe wird durch ein Wärmetauscher für eine Lüftungsanlage mit den Merkmalen des Patentanspruchs 1 gelöst.

Der erfindungsgemässe Wärmetauscher hat den grossen Vorteil, dass nebst eines Wärmeaustausches mit einem hohen Wirkungsgrad auch die Luftfeuchte der Abluft an die Zuluft übergeben wird. Durch die feuchte-austauschenden, nicht-metallischen Materialien findet ferner keine Entionisierung der Zuluft mehr statt.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird.

Dabei zeigt die einzige Figur einen Wärmetauscher 1 mit einer mäanderförmigen Austauschfläche 2, die aus mehreren parallelen Rahmen 3 besteht, auf welchen ein feuchte-austauschendes Gewebe 4 aufgespannt ist. Die Rahmen 3 sind beispielsweise aus einem dünnen Metalldraht gefertigt und an einem die Austauschfläche 2 umgebenden Tragrahmen 5 befestigt. Der Tragrahmen 5 kann beispielsweise aus einem wärmedämmenden Material wie expandiertem Kork bestehen. Als feuchte-austauschende Gewebe 4 hat sich insbesondere ein hochfesten Olefin-Spinnvlies aus vernetzten hochverdichteten Polyäthylen-Fasern (unter der Bezeichnung HDPE bekannt) bewährt. Ein solches Gewebe 4 zeichnet sich dadurch aus, dass es luft- und wasserdicht ist, jedoch eine sehr gute dampfdurchlässigkeit hat und somit die Feuchte der Wärme auszutauschenden Ab- und Zuluft zu einem grossen Teil überträgt. Auch andere Gewebe wie Polyester in einer miniaturisierten Rippsamt-Webart oder auch Keramikfasergewebe mit einer entsprechenden Beschichtung kommen in Frage. Andererseits lassen sich Natur- oder Kunstfasergewebe mit einer geeigneten Polyurethanbeschichtung hydrophil, d.h. dampfdurchlässig, machen.

Wie in der Figur dargestellt ist das einstückige Gewebe 4 in parallelen Bahnen 6 zu einem mäanderförmigen Gebilde auf den Rahmen 3 aufgespannt. Die Längsseiten 7 des Gewebes 4 ist ferner luft- und wasserdicht am Tragrahmen 5 befestigt, so dass ein direkter Austausch der Abluft 8 und der Zuluft 9 wirksam unterbunden ist. Die gesamte Fläche des Wärmetauschers 1 ist damit sehr gross, so dass ein sehr guter und effektiver Wärme- und Feuchte-Austausch gewährleistet ist. Abhängig von der Verweildauer im Wärmetauscher 1 kann das Temperaturgefälle zwischen der Abluft 8 und der Zuluft 9 mehr oder weniger ausgeglichen werden.

Es versteht sich für den Fachmann, dass der Wärmetauscher 1 mit einem Gewebe 4 der oben beschriebenen Art wesentlich kostengünstiger hergestellt werden kann als die herkömmlichen Wärmetauscher mit Aluminiumplatten. Auch die für die Herstellung aufgewendete Energie ist erheblich geringer. Ferner ist die Wartung und Entsorgung der Wärmetauscher 1 bedeutend einfacher und umweltfreundlicher. Das geringe Gewicht ist ein weiterer Vorteil des hier vorgestellten Wärmetauschers 1.

## Patentansprüche

1. Wärmetauscher (1) für eine Lüftungsanlage mit Austauschflächen, längs welcher auf der einen Seite die warme Abluft (8) und auf der anderen Seite die kalte Zuluft (9) geführt wird, dadurch gekennzeichnet, dass die Austauschflächen (4) aus einem nicht-metallischen, feuchte-austauschenden Material hergestellt sind.

2. Wärmetauscher nach Anspruch 1, dadurch gekennzeichnet, dass das nichtmetallische, wärme-austauschenden Material aus einem wasserdichten, dampfdurchlässigen Gewebe (4) besteht.

3. Wärmetauscher nach Anspruch 2, dadurch gekennzeichnet, dass das Gewebe (4) aus einem hochfesten Olefin-Spinnvlies besteht.

4. Wärmetauscher nach Anspruch 3, dadurch gekennzeichnet, dass das Gewebe (4) aus venetzten hochverdichteten Polyäthylen-Fasern besteht.

5. Wärmetauscher nach einem der Ansprüche 2 bis 4, dadurch gekennzeichnet, dass das Gewebe (4) auf einem Rahmen (3) aufgespannt ist.

6. Wärmetauscher nach Anspruch 5, dadurch gekennzeichnet, dass das Gewebe (4) auf mehreren Rahmen (3) zu einem mäanderförmigen Gebilde aufgespannt ist.

7. Wärmetauscher nach Anspruch 5 oder 6, dadurch gekennzeichnet, dass die Rahmen (3) auf einem Tragrahmen (5) aus einem wärmedämmenden Material, vorzugsweise hochverdichtetem Kork, befestigt sind.
